# EUROPÄISCHE PATENTSCHRIFT

(11) **EP 0 075 080 B1**
(45) Veröffentlichungstag und Bekanntmachung des Hinweises auf die Patenterteilung: **09.10.1985**
(21) Anmeldenummer: 82105913.6
(22) Anmeldetag: 02.07.1982
(51) Int. Cl.: F41F 17/16

(54) **Notansetzvorrichtung**
Manual rammer device for emergency cases
Dispositif de refoulement manuel de secours

(30) Priorität: 23.09.1981 DE 3137850
(43) Veröffentlichungstag der Anmeldung: 30.03.1983
(73) Patentinhaber: Rheinmetall GmbH, 40880 Ratingen (DE)
(72) Erfinder: Zielinski, Erich, D-5657 Haan (DE); Meschke, Harry, D-4000 Düsseldorf 30 (DE)
(74) Vertreter: Behrens, Ralf Holger (DE)

## Beschreibung

Die Erfindung betrifft eine Notansetzvorrichtung nach dem Oberbegriff des Patentanspruchs 1.

Bei Geschützen der vorgenannten Art sind, beispielsweise elektrohydraulische, Ansetzvorrichtungen anzutreffen. Insbesondere zum Erzielen einer raschen Schußfolge sind die bei entsprechenden Systemen unerläßlich. Zwar trifft dies auch zu auf feldlafettierte Geschütze - als Ansetzvorrichtung sei diejenige nach der DE-A-23 20 398 genannt - aber die Enge des in einem Panzerturm verfügbaren Innenraums läßt ihr Erfordernis besonders auch bei Geschützen der eingangs genannten Art augenfällig werden.

Ein Ausfall der systemintegrierten Ansetzvorrichtung macht ein Ansetzen von Hand notwendig. Es geschieht üblicherweise mit einem Stab ausreichender Länge und Biegesteifigkeit. Dabei erweist sich selbst in der unteren Winkelgruppe das Ansetzen von Hand als sehr mühsam. Hierdurch ergibt sich nachteiligerweise eine gegenüber derjenigen unter normalen Betriebsbedingungen erheblich geringere Schußfolge.

Der Erfindung liegt als Aufgabe das Bereitstellen einer Notansetzvorrichtung der eingangs genannten Gattung zugrunde, welche das Ansetzen von Hand erleichtert und weitgehend vereinfacht.

Gelöst wird diese Aufgabe durch die im Kennzeichen des Patentanspruchs 1 angegebene Erfindung, welche nachstehend anhand eines in der Zeichnung im wesentlichen schematisch und unter Verzicht auf erfindungswesentliche Einzelheiten dargestellten bevorzugten Ausführungsbeispiels des näheren erläutert wird.

Die einzige Figur der Zeichnung zeigt jeweils ausschnittweise einen Panzerturm und den verschlußseitigen Teil eines Geschützes mit der Vorrichtung nach der Erfindung.

Ein Panzerturm 14 umschließt einen Innenraum 10 für Mannschaft und einen heckseitig angrenzenden Innenraum 12 für ein nicht dargestelltes Munitionsmagazin. Der Panzerturm 14 weist eine Abdeckung 16 mit einer Unterseite 17, einen Boden 18, eine heckseitige Wandung 20 und einen Drehkranz 80 zur Lagerung auf einem nicht dargestellten gepanzerten Fahrzeug. Ein Rohr 28 eines nicht näher dargestellten Geschützes 29 erstreckt sich längs einer Rohrseelenachse 30. Einem (rückseitigen) Rohrboden 31 des Rohres 28 ist im dargestellten Zustand oberseitig ein geöffneter Verschluß 32 und unterseitig eine nur im Bereich ihrer Auflagefläche 38 (Ladeschalenflächen) andeutungsweise dargestellte Ladeschale 37 unmittelbar benachbart. Das Geschütz 29 ist auf nicht dargestellte Weise um einen Schildzapfen 34 mit einer Schildzapfenachse 36 höhenrichtbar gelagert. Die Ladeschalenfläche 38 fluchtet mit dem unterseitigem Bereich einer Rohrinnenfläche 40, welche umfangsseitig einen Ladungsraum 43 begrenzt. An der Unterseite 17 der Abdeckung 16 ist an einer gegenüber der Schildzapfenachse 36 festen Stelle 45 ein Anlenkbock 47 angeordnet. Hierdurch ist ein erster Anlenkbereich 46 mit einer ihm zugeordneten Anlenkachse 48 gegeben. Ein einteiliges, vorzugsweise rinnenförmiges ausgebildetes, Gestänge 50 ist mit seinem vorderen Ende 52 um die Anlenkachse 48 angelenkt. Einem rückseitigen Ende 54 des Gestänges 50 ist ein zweiter Anlenkbereich 56 mit einer Anlenkachse 58 zugeordnet. Ein Element 60 ist mit seinem rückseitigen Ende 62 um die Anlenkachse 48 angelenkt, während sein freies vorderes Ende 64 mit einer Rolle 66 versehen ist. In einem nicht näher bezeichneten Bereich ist an dem Element 60 ein Handgriff 68 vorgesehen. Das vollstrichig dargestellte Gestänge 50 ist mittels einer durch gestrichelte Kontur angedeuteten Einrichtung 70 lösbar in seiner Ruhestellung an der Unterseite 17 der Abdeckung 16 fixiert. In der Ruhestellung nimmt das Element 60 eine Position ein, wie sie durch eine strichpunktierte Kontur 60 R dargestellt ist. Sie ist einer Vorderkante 78 im Magazin angeordneter und nur andeutungsweise dargestellter Geschosse 24 und 26 benachbart.

. Zum Betätigen der Notansetzvorrichtung wir folgendermaßen verfahren :
Das Element 60 wird zunächst durch Führen mit der einen Hand am Handgriff 68 mit dem freien vorderseitigen Ende 64 auf einem Kreisbogen 81 um die Anlenkachse 58 des zweiten Anlenkbereichs 56 in Richtung eines Pfeils 84 gegen den gestrichelt dargestellten Boden 44 des dieser Art nur angedeuteten, auf der Ladeschale 37 liegenden Geschosses 22 gebracht.

Alsdann wird mit der anderen Hand über einen im Bereich 53 des Gestänges 50 angeordneten Handgriff 55 das Gestänge 50 anfänglich aus seiner Ruhelage und der Fixierung in letzterer mittels der Einrichtung 70 derart ausgelenkt, daß sich die zweite Anlenkachse 58 um die erste Anlenkachse 48 auf einem Kreisbogen 72 in Richtung eines Pfeils 74 der Schildzapfenachse 36 nähert. Dabei wird das Geschoß 22 von der Ladeschale 37 gedrückt. Beim weiteren Auslenken des Gestänges 60 gelangt die Rolle 66 in einem Bereich 86 zunächst in abstützend rollenden Kontakt mit der Ladeschalenfläche 38 und dann der Rohrinnenfläche 40, während sich das Geschoß 22 in Richtung eines Pfeils 82 durch den Ladungsraum 42 bewegt, bis es die Ansetzstellung erreicht. Die Ansetzstellung ist durch den vollstrichig dargestellten Boden 44 des Geschosses 22 angedeutet. Hierauf wird das Element 60 entgegen dem Richtungspfeil 82 aus dem Ladungsraum 42 wieder entfernt, um in letzteren auf nicht näher zu beschreibende Weise eine nicht dargestellte Treibladung einbringen zu können. Das mit der zweiten Anlenkachse 58 auf dem Kreisbogen 72 in Richtung eines Pfeils 76 bewegte Gestänge 50 wird dann wieder mittels der Einrichtung 17 in seiner Ruhestellung unter der Abdeckung 16 lösbar fixiert.

Die Notansetzvorrichtung nach der Erfindung zeichnet sich vorteilhafterweise durch Einfachheit aus und kann im Rohrerhöhungsbereich zwischen jeweils etwa 25° und 45° zum wesentlichen Erleichtern des Ansetzens von Hand eingesetzt werden.

## Patentansprüche

1. Von Hand zu betätigende Notansetzvorrichtung für ein mit einer Ladeschale (37) versehenes Geschütz (29) mit einem im wesentlichen geschlossenen Bedienraum (10), insbesondere Panzerturm, mit einem Element (60) vorzugsweise einachsiger Erstreckung zum Übertragen einer jeweiligen Ansetzkraft mit einem vorderen Ende (64) des Elements (60) auf den Bodenbereich (44) eines auf der Ladeschale (37) liegenden Geschosses (22) zu und während dessen Bewegung von der Ladeschale durch den Ladungsraum des Geschützes in die Ansetzstellung des Geschosses, gekennzeichnet durch folgende Merkmale :
a) die Vorrichtung umschließt einen ersten (46) und einen zweiten Anlenkbereich (56), deren beider Anlenkachsen einer Schildzapfenachse (36) parallel angeordnet sind ;
b) der erste Anlenkbereich (46) ist an einer gegenüber der Schildzapfenachse (36) festgelegten Stelle (45) angeordnet und dient der Anlenkung eines Gestänges (50), welches zwischen einer Ruhestellung und einer Arbeitsendstellung innerhalb einer gedachten, die Rohrseelenachse (30) einschließenden senkrechten Ebene beweglich ist ;
c) dem freien Ende (54) des Gestänges (50) ist der zweite Anlenkbereich (56) zum Anlenken des Elements (60) mit dessen rückseitigem Ende (62) zugeordnet;
d) durch Auslenken um den zweiten Anlenkbereich (56) ist das Element (60) mit seinem freien Ende (64) gegen den Boden (44) des auf der Ladeschale (37) liegenden Geschosses (22) bringbar und durch anfängliches Auslenken des Gestänges (50) aus der Ruhestellung der zweite (56) um den ersten Anlenkbereich (46) gegen die Schildzapfenachse (36) bewegbar und
e) durch weiteres Auslenken des Gestänges (50) in die Arbeitsendstellung ist das währenddessen in ständiger Berührung mit dem Boden (44) des Geschosses verbleibende vorderseitige Ende (64) des Elements (60) mit dem Geschoß (22) in den Rohrinnenraum (42) und das Geschoß (22) dabei von der Ladeschale (37) durch den Ladungsraum (43) in die Ansetzstellung bewegbar, wobei letzterer die Arbeitsendstellung der Vorrichtung zugeordnet ist.

2. Notansetzvorrichtung nach Anspruch 1, dadurch gekennzeichnet, daß jedem Anlenkbereich (46, 56) jeweils eine Anlenkachse (48, 58) zugeordnet und das Gestänge (50) im wesentlichen einteilig ausgebildet ist.

3. Notansetzvorrichtung nach Anspruch 1 oder 2, gekennzeichnet durch eine dem vorderen Ende (64) des Elements (60) zugeordnete Rolle (66) zum Vermindern der Reibung gegenüber einer als Führung dienenden Fläche (38) der Ladeschale (37) und der Rohrinnenfläche (40).

4. Notansetzvorrichtung nach Anspruch 1, 2 oder 3, gekennzeichnet durch eine Einrichtung (70) zum lösbaren Fixieren in der Ruhestellung.

5. Notansetzvorrichtung nach einem der Ansprüche 1 bis 4, gekennzeichnet durch die Anordnung des ersten Anlenkbereichs (46) an einer Turmabdeckung (16).

## Claims

1. Manually operated emergency ramming device for a cannon (29) having a loading tray (37) within a generally enclosed operating chamber (10) such as a tank turret, an element (60) preferably extending along one axis for the transmission of any applied ramming force, a forward end (64) of the element (60) directed towards the base zone (44) of a projectile (22) resting on the loading tray (37) during the movement of the projectile from the loading tray through the loading chamber of the cannon into the ramming position for the projectile, characterized by the following features :
a) the device includes a first articulation zone (46) and a second articulation zone (56) with the two articulation shafts arranged parallel to a plate pin shaft (36),
b) the first articulation zone (46) is positioned at a location (45) opposite the plate pin shaft (36) and serves for the articulated connection of a rod system (50) movable between a position of rest and a final operating position within an imaginary vertical plane enclosing the axis (30) of the bore of the barrel,
c) the free end (54) of the rod system (50) being associated with the second articulation zone (56) for the articulated connection of the element (60) at the rear end (62),
d) by pivoting out and about the second articulation zone (56) the element (60) can be moved by the free end (64) towards the base (44) of the projectile (22) resting on the loading tray (37) while by initially pivoting the rod system (50) out of the position of rest the second articulation zone (56) and the first articulation zone (46) are movable towards the plate pin shaft (36),
e) by pivoting the rod system (50) farther out into a final operative position the front end (64) of the element (60), which end during this time remains in constant contact with the base (44) of the projectile, is movable with the projectile (22) into the inner chamber (42) of the barrel, the projectile (22) being movable in this operation from the loading tray (37) through the loading chamber (43) into the ramming position, the final operative position of the apparatus being associated with the loading chamber.

2. Emergency ramming device in accordance with Claim 1, characterized by the fact that articulation shafts (48, 56) respectively and the rod system (50) is principally constructed in one piece.

3. Emergency ramming device in accordance with Claim 1 or 2 characterized by a roller (66) associated with the front end (64) of the element (60) and serving to reduce friction against a surface of the loading tray (37) and acting as a guide on the inner surface (40) of the barrel.

4. Emergency ramming device in accordance with Claim 1, 2 or 3 characterized by an apparatus (70) for detachably securing the device in the position of rest.

5. Emergency ramming device in accordance with any one of Claims 1 to 4, characterized by the fact that the first articulation zone (46) is positioned on a turret cover (16).

## Revendications

.1. Refouloir de secours à actionner manuellement pour un canon (29) pourvu d'un bassinet de charge (37), comportant un compartiment de service fermé (10) en particulier une tourelle blindée, comportant un élément (60) dirigé, de préférence, suivant un seul axe, destiné à transmettre la force de mise en position de chargement par une extrémité antérieure (54), de l'élément (60) à la zone de culot (44) d'un projectile (29) se trouvant sur le bassinet de charge (37) et pendant son mouvement du bassinet de charge à la position de chargement du projectile en passant par le compartiment de chargement du canon, caractérisé par les points suivants :
a) le dispositif comprend une première zone d'articulation (46) et une seconde d'articulation (56) dont les deux axes d'articulation sont disposés parallèlement à un axe de tourillon (36) ;
b) la première zone d'articulation (46) est disposée à un emplacement fixe (45) situé en face de l'axe (36) du tourillon et sert à l'articulation d'une tringlerie (50) qui peut se déplacer entre une position de repos et une position de travail terminale dans un plan vertical imaginaire passant par l'axe (30) de l'âme du tube ;
c) l'extrémité libre (54) de la tringlerie (50) correspond à la seconde zone d'articulation (56) destinée à l'articulation de l'élément (60) par son extrémité postérieure (62) ;
d) par déviation autour de la seconde zone d'articulation (56), l'élément (60) peut être amené, par son extrémité libre (64) contre le culot (44) du projectile (22) se trouvant sur le bassinet de charge (37) et, par déviation initiale de la tringlerie (50), de la position de repos de la seconde zone (56) autour de la première zone d'articulation (46) vers l'axe (36) du tourillon, et
e) par continuation de la déviation de la tringlerie (50) dans la position de fonctionnement terminale, l'extrémité antérieure (64) de l'élément (60) restant constamment en contact pendant ce temps, avec le culot (44) du projectile, peut être amenée avec le projectile (22) dans la cavité intérieure (42) du tube et le projectile (22) peut en même temps être amené du bassinet de charge (37) dans la position de chargement à travers le compartiment de charge (43), la position de fonctionnement finale du dispositif correspondant à cette dernière.

2. Refouloir de secours selon la revendication 1, caractérisé en ce qu'il comprend à chaque zone d'articulation (46, 56) un axe d'articulation respectif (48, 58) et en ce que la tringlerie (50) est réalisée essentiellement en une seule pièce.

3. Refouloir, selon la revendication 1 ou 2, caractérisé par un galet (66) rattaché à l'extrémité antérieure (64) de l'élément (60) pour réduire le frottement vis-à-vis d'une surface (38) du bassinet de charge (37) servant de guide, et de la surface intérieure (40) du tube.

4. Refouloir selon la revendication 1, 2 ou 3, caractérisé par un dispositif (70) de fixation amovible en position de repos.

5. Refouloir selon l'une des revendications 1 à 4, caractérisé par la disposition de la première zone d'articulation (46) sur un panneau de recouvrement (16) de la tourelle.
